# EUROPÄISCHE PATENTSCHRIFT

(11) **EP 3 495 543 B1**
(45) Veröffentlichungstag und Bekanntmachung des Hinweises auf die Patenterteilung: **08.04.2020**
(21) Anmeldenummer: 18201508.1
(22) Anmeldetag: 19.10.2018
(51) Int. Cl.: D04H 3/11, D04H 3/14

(54) **ANLAGE UND VERFAHREN ZUR ERZEUGUNG EINES SPINNVLIESES**
SYSTEM AND METHOD FOR CREATING A SPUNBONDED FABRIC
INSTALLATION ET PROCÉDÉ DE FABRICATION D'UN TISSU NON-TISSÉ

(30) Priorität: 08.12.2017 DE 102017129300
(43) Veröffentlichungstag der Anmeldung: 12.06.2019
(73) Patentinhaber: Trützschler GmbH & Co. KG, 41199 Mönchengladbach (DE)
(72) Erfinder: Weigert, Thomas, 65843 Sulzbach (DE); Münstermann, Ullrich, 63329 Egelsbach (DE)

(56) Entgegenhaltungen:
- EP-B1- 1 408 148
- EP-B1- 1 967 628
- WO-A1-02/055778
- WO-A1-2005/042820

## Beschreibung

Die vorliegende Erfindung betrifft eine Anlage und ein Verfahren zur Herstellung eines Spinnvlieses aus endlosen Filamenten, die beispielsweise aus thermoplastischem Kunststoff bestehen. Endlosfilamente unterscheiden sich aufgrund ihrer quasi endlosen Länge von Stapelfasern, die wesentlich geringere Längen von beispielsweise 10 bis 60 mm aufweisen.

Aus der Praxis ist es hinlänglich bekannt, eine Vliesbahn, die typischerweise durch Ablage der Filamente auf einem Ablageband erzeugt wird, zu verfestigen. Für Vliese mit Flächengewichten von 10 bis 80 g/m² wird die Ablage in der Regel mittels eines Thermokalanders verfestigt. Dadurch entstehen Vliese mit guter Festigkeit und geringer Dicke. Schwerere bzw. voluminösere Filamentablagen sind schwieriger zu verfestigen, da der Energieeintrag in die Mitte des Produktes in der zur Verfügung stehenden Zeit begrenzt ist und insbesondere für das Erwärmen bis in die Nähe des Schmelzpunktes des Kunststoffes nicht mehr ausreicht. Wenn schwerere bzw. voluminösere Vliese hergestellt werden sollen, sind andere Verfestigungsverfahren zweckmäßig und zwar insbesondere mechanisches Vernadeln und hydraulisches Vernadeln oder Thermoverfestigen (vorzugsweise mittels Heißluft). Im Zusammenhang mit diesen Verfestigungsverfahren ist es immer erforderlich, die Vliesbahn vom Ablageband bzw. Siebband abzulösen und möglichst ohne Beeinträchtigung der Vliesbahn bzw. ohne Beeinträchtigung der Gleichmäßigkeit der Vliesbahn der Verfestigung/Endverfestigung zuzuführen.

Die EP 1408148B2 zeigt eine Spinnvliesanlage, bei der die endlosen Filamente von einem Spinnturm auf ein erstes Ablageband abgelegt werden. Unmittelbar hinter der Ablage der Endlosfilamente sind unter dem ersten Ablageband Saugkästen angeordnet, die die Endlosfilamente auf dem ersten Ablageband halten. Eine erste Verfestigung erfolgt mittels beheizter Kalanderwalzen. Mittels einer besaugten Walze werden die Endlosfilamente auf ein zweites Ablageband übergeben, auf dem die Verfestigung mittels Wasserstrahlen erfolgt. Bei sehr hohen Transportgeschwindigkeiten des Spinnvlieses von über 250 m/min können die Kalanderwalzen nicht genügend Energie in die Endlosfilamente zur Vorverfestigung übertragen, da die Verweilzeit im Kontaktbereich der Walzen zu gering ist. Ein weiterer Nachteil ist die Übergabe der Filamente von dem ersten auf das zweite Ablageband mittels Saugwalze, da bei den hohen Geschwindigkeiten unerwünschte Verzüge auftreten können.

Die WO02/055778 offenbart eine Anlage zur Herstellung von Endlosfilamenten, die von einem oberen auf ein unteres Ablageband gefördert werden. Die Übergabe der Endlosfilamente zwischen den Bändern wird durch eine Umlenkwalze ermöglicht, wobei nicht offenbart wird, mit welcher Geschwindigkeit die Endlosfilamente auf den Bändern bewegt werden und wie die Spannung in den Endlosfilamenten bei der Übergabe vom oberen auf das untere Band erzeugt wird.

Aus der EP 1967628 B1 ist es bekannt, die Filamentablage unmittelbar hinter ihrem Ablagebereich mit einem beheizten Kalander zu kompaktieren. Dem schließt sich eine erste Befeuchtungseinrichtung zur Vorbefeuchtung der Vliesbahn an, mit dem ein Nebel oder Strahlen aus Wasser auf die Endlosfilamente gesprüht wird. Der Kalander hat die Aufgabe, die abgelegten Endlosfilamente vorzuverfestigen ohne Bonding-Punkte zwischen den einzelnen Filamenten entstehen zu lassen, was sich damit deutlich von der Verfestigung in der nachfolgenden Wasserstrahlverfestigung unterscheidet. Die anschließende Befeuchtungsanlage erzeugt eine schonende Einbringung von Flüssigkeit in die auf- bzw. nebeneinanderliegenden Endlosfilamente, so dass störende Luftbewegungen vermieden werden können. Gleichzeitig werden die Reibwerte zwischen den Filamenten erhöht, wobei das Wasser als Haftmittel wirkt und dabei die Verschiebung der Endlosfilamente untereinander reduziert wird.

Nachteilig an diesem Stand der Technik ist die geringe Arbeitsgeschwindigkeit der Anlage, da insbesondere die Einbringung von Wärme mittels Kalander in die Endlosfilamente eine vorbestimmte Energiedichte erfordert. Bei einer höheren Arbeits-/Transportgeschwindigkeit der Endlosfilamente müssten die Kalander weit über den Schmelzpunkt des thermoplastischen Kunststoffes erhitzt werden, um in der geringeren Kontaktzeit zwischen den Walzen die Energie zu übertragen. Jede kleinste Störung oder Unregelmäßigkeit an dieser Stelle hätte ein unerwünschtes Verkleben der Endlosfilamente zur Folge, wodurch die nachfolgende Wasserstrahlverfestigung zumindest teilweise nicht den gewünschten Effekt erzielen würde. Oder anders ausgedrückt, die Wasserstrahlverfestigung müsste deutlich überdimensioniert werden, um das Vlies, das bei Störungen bereits mittels Bonding-Punkten stellenweise vorverfestigt wäre, gleichmäßig zu verfestigen und zu strukturieren. Ein weiterer Nachteil ist die Einbringung von Wasser zur Vorbefeuchtung, das in einem weiteren aufwändigen Prozessschritt aus dem Vlies entfernt werden muss.

Aufgabe der Erfindung ist die Weiterbildung einer Anlage und eines Verfahrens zur Herstellung eines Spinnvlieses aus Endlosfilamenten bei hohen Geschwindigkeiten.

Diese Aufgabe wird ausgehend von einer Anlage und einem Verfahren gemäß dem Oberbegriff der Ansprüche 1 und 13 in Verbindung mit den kennzeichnenden Merkmalen gelöst. Vorteilhafte Weiterbildungen der Erfindung sind in den abhängigen Ansprüchen angegeben.

Nach Anspruch 1 betrifft die Erfindung eine Anlage zur Herstellung eines Spinnvlieses, umfassend eine Spinnerette mit einem Diffusor zur Herstellung von Endlosfilamenten, mit einem ersten Ablageband, das ausgebildet ist, die Endlosfilamente zu transportieren und an ein nachfolgendes zweites Ablageband zu übergeben, wobei an dem zweiten Ablageband mindestens eine Einrichtung zur Wasserstrahlverfestigung der Endlosfilamente zu einem Spinnvlies angeordnet ist, wobei das Spinnvlies nachfolgend mittels mindestens einer weiteren Wasserstrahlverfestigung verfestigt und/oder strukturiert wird.

Die Erfindung ist dadurch gekennzeichnet, dass das erste Ablageband die Endlosfilamente trocken und unverfestigt transportiert, wobei eine Walze an dem Ende des ersten Ablagebandes oder an dem Anfang des zweiten Ablagebandes angeordnet ist, so dass die Endlosfilamente mit einem kleinen Umschlingungswinkel um die Walze geführt werden.

Aufgrund der hohen Transportgeschwindigkeit der Endlosfilamente erfolgt im Gegensatz zum Stand der Technik auf dem ersten Ablageband keinerlei Verfestigung, Kompaktierung oder Kalandrierung der Endlosfilamente. Die Endlosfilamente werden damit unverfestigt und trocken mit einer hohen Geschwindigkeit von mindestens 250 m/min auf dem ersten Ablageband transportiert. Die Anlage fährt die Endlosfilamente auf dem ersten Ablageband trocken, d.h., dass die Endlosfilamente nicht mit Wasser oder einer anderen Flüssigkeit besprüht oder behandelt werden, was für die weitere Behandlung störend sein kann oder die Auflagereibung der Endlosfilamente auf dem ersten Transportband reduzieren kann. Damit der Zwickel zwischen den beiden Ablagebändern ohne Saugzug durch die Endlosfilamente überfahren werden kann, ohne dass die Endlosfilamente hier durchhängen, wird mittels einer Walze eine geringe Reibkraft auf die Endlosfilamente erzeugt, indem diese die Walze um einen kleinen Winkel umschlingen. Der Winkel kann bis zu 45° betragen und wird erzeugt, in dem die Walze mit geringer Kraft in eines der Ablagebänder eintaucht. Dadurch, dass die Ablagebänder elastisch nachgeben, werden die Endlosfilamente mit einem kleinen Umschlingungswinkel um die Walze geführt, so dass eine verstärkte Reibung zwischen den Endlosfilamenten und der Walze auftritt, die einer begrenzten Zugbelastung standhält. Damit kann so viel Spannung aufgebaut werden, dass die Endlosfilamente über den Zwickel zwischen den Ablagebändern geführt werden können, ohne dass diese durchhängen. Gleichzeitig wird ein Verdichten bzw. Kompaktieren der Endlosfilamente vermieden, so dass nachfolgend eine Vorverfestigung mittels Wasserstrahlverfestigung mit geringem Druck möglich ist. Die trockene Fahrweise der Endlosfilamente auf dem Ablageband verstärkt die Adhäsion zwischen den Endlosfilamenten und dem Ablageband, was zu einem verkleben neigt. Daher wird die Ablösung der Endlosfilamente vom Ablageband beim Übergang auf das Ablageband durch die Erzeugung eines Klemmpunktes mittels der Walze begünstigt. Auch die Ablösung des Spinnvlieses vom Ablageband um die Saugtrommel wird durch die Erzeugung des Klemmpunktes mittels der Walze erleichtert.

Vorzugsweise werden die Endlosfilamente auf den Ablagebändern mit einer Geschwindigkeit von mindestens 250 m/min transportieren. Es können mit hoher Geschwindigkeit sehr leichte Spinnvliese hergestellt werden.

In einer bevorzugten Ausführungsform ist die Walze luftdurchlässig ausgebildet und besaugbar. Damit kann die bei diesen hohen Geschwindigkeiten mitgeführte Schleppluft abgesaugt werden.

Die Ablagebänder können mit der gleichen Geschwindigkeit betrieben werden, oder alternativ kann das zweite Ablageband mit einer geringfügig höheren Geschwindigkeit betrieben werden. Im ersten Fall, wenn die Walze am Anfang des zweiten Ablagebandes angeordnet ist, muss die Walze antreibbar sein und mit einer geringfügig höheren Umfangsgeschwindigkeit betrieben werden, als die Transportgeschwindigkeit des zweiten Ablagebandes. Entscheidend ist, einen geringen Zug oder eine Umschlingungsreibung auf die Endlosfilamente aufzubringen, damit diese ohne nennenswerten Durchhang den Zwickel zwischen den Ablagebändern überwinden können.

Dadurch, dass zwischen der Umfangsgeschwindigkeit der Walze und der Transportgeschwindigkeit der Ablagebänder eine Geschwindigkeitsdifferenz von bis zu 5 % einstellbar ist, können die Endlosfilamente mit einem positiven oder negativen Verzug behandelt werden.

Durch eine verschiebbare Anordnung der Walze horizontal bzw. parallel zu einem der Ablagebänder kann der Umschlingungswinkel der Endlosfilamente um die Walze eingestellt werden.

Vorzugsweise ist die Anlage ausgebildet, zwischen den Ablagebändern eine weitere Komponente aufzunehmen, so dass beispielsweise ein kardiertes Vlies eingeführt werden kann, um zusammen auf dem zweiten Ablageband mit den Endlosfilamenten verbunden zu werden.

Das Verfahren zur Herstellung eines Spinnvlieses sieht vor, Endlosfilamenten in einer Spinnerette mit einem Diffusor herzustellen und auf einem ersten Ablageband abzulegen, wobei das erste Ablageband die Endlosfilamente zu einem zweiten Ablageband transportiert und an dieses übergibt, wobei die Endlosfilamente auf dem zweiten Ablageband zu einem Spinnvlies mittels Wasserstrahlverfestigung zu verfestigen und nachfolgend mittels mindestens einer weiteren Wasserstrahlverfestigung zu verfestigen und/oder zu strukturieren.

Das erfindungsgemäße Verfahren ist dadurch gekennzeichnet, dass die Endlosfilamente auf dem ersten Ablageband trocken und unverfestigt transportiert werden, wobei die Endlosfilamente zumindest teilweise eine Walze umschlingen, die an dem Ende des ersten Ablagebandes oder an dem Anfang des zweiten Ablagebandes angeordnet ist, um den Durchhang der Endlosfilamente im Zwickel zwischen dem ersten und dem zweiten Ablageband zu reduzieren.

Um die anhaftenden Endlosfilamente vom Ablageband zu lösen, wird durch die Erzeugung eines Klemmpunktes der Übergang vom ersten zum zweiten Ablageband erleichtert. Daher wird die Ablösung der Endlosfilamente vom Ablageband beim Übergang auf das Ablageband durch die Erzeugung eines Klemmpunktes mittels der Walze begünstigt. Auch die Ablösung des Spinnvlieses vom Ablageband um die Saugtrommel wird durch die Erzeugung des Klemmpunktes mittels der Walze erleichtert.

Vorzugsweise beträgt die Transportgeschwindigkeit der Endlosfilamente mindestens 250 m/min, vorzugsweise mindestens 400 m/min. Insbesondere für leichte Spinnvliese mit einem Flächengewicht von maximal 60 g/m² ist die Anlage geeignet. Je leichter das Spinnvlies, umso höher kann die Transportgeschwindigkeit sein, beispielsweise bei einem Flächengewicht von 15 g/m² von 250 m/min bis zu 1000 m/min.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigen:
- Figur 1: ein erstes Ausführungsbeispiel der Erfindung;
- Figur 2: ein zweites Ausführungsbeispiel der Erfindung;
- Figur 3: ein drittes Ausführungsbeispiel der Erfindung.

Figur 1 zeigt in einer ersten erfindungsgemäßen Ausführungsform eine Anlage 1 zur Erzeugung eines Spinnvlieses, bei dem eine Spinnerette mit Diffusor 2 Endlosfilamente 3 produziert und auf einem ersten Ablageband 4 ablegt. Das Ablageband 4 ist als endloses umlaufendes Band ausgebildet, dass um mindestens zwei, in diesem Ausführungsbeispiel um vier Umlenkrollen 4a, 4b, 4c, 4d, geführt und von mindestens einer Umlenkrolle angetrieben wird. Im Bereich der Auftreffstelle der Endlosfilamente 3 auf das Ablageband 4 ist unterhalb des Ablagebandes 4 ein erster Saukasten 5 angeordnet, der der Spinnerette zugeordnet ist. In Transportrichtung der Endlosfilamente 3 befindet sich unterhalb des Ablagebandes 4 ein weiterer Saukasten 6, mit dem die Endlosfilamente 3 auf dem Ablageband 4 mittels Saugzug gehalten werden. Hierzu weist das Ablageband 4 eine Vielzahl von Perforierungen auf, durch die Luft in ausreichender Menge durchsaugt werden kann. Die Anlage 1 fährt die Endlosfilamente 3 auf dem ersten Ablageband 4 trocken, d.h., dass die Endlosfilamente 3 nicht mit Wasser oder einer anderen Flüssigkeit besprüht oder behandelt werden. Im Gegensatz zum Stand der Technik erfolgt auf dem ersten Ablageband 4 auch keinerlei Verfestigung, Kompaktierung oder Kalandrierung der Endlosfilamente 3. Die Endlosfilamente 3 werden damit unverfestigt und trocken mit einer hohen Geschwindigkeit von mindestens 250 m/min, vorzugsweise mindestens 400 m/min, auf dem ersten Ablageband 4 transportiert. Dem ersten Ablageband 4 folgt in Transportrichtung ein zweites Ablageband 7, auf dem die anschließende Verfestigung der Endlosfilamente 3 zu einem Spinnvlies 11 erfolgt. Das zweite Ablageband 7 ist ebenfalls als endloses umlaufendes Band ausgebildet, dass um mindestens zwei, in diesem Ausführungsbeispiel um vier Umlenkrollen 7a, 7b, 7c, 7d geführt und von mindestens einer Umlenkrolle angetrieben wird. Das Ablageband 7 ist ebenfalls als perforiertes luft- bzw. wasserdurchlässiges Band ausgebildet. An der Übergabestelle zwischen dem ersten und dem zweiten Ablageband 4, 7 ist der Abstand zwischen den Ablagebändern 4, 7 so minimiert, dass eine besaugtes Übergabe nicht erforderlich ist. Aufgrund der hohen Transportgeschwindigkeit der Endlosfilamente 3 ist der Durchhang der Endlosfilamente 3 im Zwickel zwischen den Umlenkrollen 4b und 7a sehr gering.

Eine Walze 8 ist im Bereich der Umlenkrolle 7a oberhalb des Ablagebandes 7 angeordnet und übt einen begrenzten Druck auf die Endlosfilamente 3 aus. Im Gegensatz zu einem Kalander wird die Walze 8 zum Ablageband 7 auf Spalt gefahren. Dadurch, dass das Ablageband 7 elastisch nachgibt, werden die Endlosfilamente 3 mit einem kleinen Umschlingungswinkel um die Walze 8 geführt, so dass eine verstärkte Reibung zwischen den Endlosfilamenten 3 und der Walze 8 auftritt, die einer begrenzten Zugbelastung standhält. Damit kann so viel Spannung aufgebaut werden, um die Endlosfilamente 3 über den Zwickel zwischen den Ablagebändern 4 und 7 zu führen, ohne dass diese durchhängen und sich gleichzeitig vom Endlosband 4 lösen, da die trockene Fahrweise zum Verkleben von Endlosfilamenten 3 und Endlosband 4 führen können. Gleichzeitig wird ein Verdichten bzw. Kompaktieren der Endlosfilamente vermieden, so dass nachfolgend eine Vorverfestigung mittels Wasserstrahlverfestigung mit geringem Druck möglich ist. Hierzu ist es vorteilhaft, wenn das Ablageband 7 mit einer geringfügig höheren Geschwindigkeit betrieben wird, als das Ablageband 4. Vorzugsweise kann die Geschwindigkeitsdifferenz bis zu 0,5% betragen. Die Walze 8 kann luftdurchlässig sein oder einen glatten geschlossenen Mantel aufweisen. Alternativ kann die Walze 8 auch eine strukturierte Oberfläche aufweisen, um die Reibung mit den Endlosfilamenten 3 zu erhöhen Die Walze 8 kann mitlaufend oder angetrieben sein. Der Druck durch die Walze 8 auf die Endlosfilamente 3 und das Ablageband 7 reduziert in Verbindung mit der hohen Transportgeschwindigkeit den geringen Durchhang im Zwickel zwischen dem ersten und dem zweiten Ablageband 4, 7. Die Walze 8 kann so angeordnet sein, dass sie einen Druck mit der Umlenkrolle 7a oder mit dem Ablageband 7 auf die Endlosfilamente 3 ausübt und diese dabei leicht (mit definiertem Spalt) klemmt. Ist die Walze 8 angetrieben, so kann ein Verzug von beispielsweise 2-5 % der aufeinanderliegenden Endlosfilamente 3 mit dem Ablageband 7 bzw. der Umlenkrolle 7a eingestellt werden. Bei der hohen Transportgeschwindigkeit der Endlosfilamente 3 kann es vorteilhaft sein, die Walze 8 als luftdurchlässige Walze auszubilden und zu besaugen, da hiermit unerwünschte mitgeschleppte Luftströmungen abgeleitet werden können. Werden beide Ablagebänder 4, 7 mit einer identischen Geschwindigkeit betrieben, kann die Walze 8 mit einer leicht höheren Geschwindigkeit betrieben werden, als das Ablageband 7. Die Umfangsgeschwindigkeit kann bis zu 0,5% größer sein, als die Transportgeschwindigkeit des Ablagebandes 7. Damit werden die Endlosfilamente 3 auf dem Ablageband 7 angeschoben, so dass sich der Durchhang der Endlosfilamente 3 im Zwickel zwischen den Ablagebändern 4, 7 reduziert.

Nach der Übergabe der Endlosfilamente 3 auf das zweite Ablageband 7 erfolgt mittels eines Düsenbalkens 9 eine erste Verfestigung der Endlosfilamente zu einem Vlies 11. Der Düsenbalken kann mit einem geringen Druck von beispielsweise 10 - 40 bar betrieben werden, um nur eine Vorverfestigung zu erzielen. Hierzu ist unterhalb des Ablagebandes 7 ein Saugkasten 10 angeordnet, mit dem das Wasser des Düsenbalkens 9 durch das Ablageband 7 abgesaugt wird. Die durch den ersten Düsenbalken 9 erfolgte Verfestigung kann vorteilhafterweise sehr leicht sein, damit auf den nachfolgenden Saugtrommel gleichzeitig noch eine Strukturierung stattfinden kann. Erfolgt keine anschließende Strukturierung, kann der Düsenbalken 9 auch mit einem höheren Druck von beispielsweise 40 - 400 bar betrieben werden. Von dem Ablageband 7 wird das Vlies 11 um eine erste Saugtrommel 12 gefördert, die oberhalb des Ablagebandes 7 angeordnet ist. Mindestens ein weiterer Düsenbalken 13 beaufschlagt das Vlies 11 mit einem hohen Druck von 40-400 bar, um dem Vlies 11 eine ausreichende Festigkeit und ggfs. eine Strukturierung zu geben. Die Strukturierung erfolgt in der Regel über eine Musterung der Saugtrommel 12, über die eine Schale mit einem prägenden Muster aufgezogen werden kann. Nach einem Umlauf von ca. 180° um die erste Saugtrommel 12 erfolgt ein weiterer Umlauf um eine zweite Saugtrommel 14, auf der mindestens ein weiterer Düsenbalken 15 das Vlies ebenfalls mit einem hohen Druck von 40-400 bar verfestigt und gegebenenfalls abschließend noch einmal strukturiert. Eine Weiterbehandlung des Vlieses 11 in einer nachfolgenden Anlage zum Präparieren, Trocknen und/oder Aufwickeln ist in dieser Ansicht nicht mehr dargestellt, gehört aber zum gesamten Anlagenkonzept.

Das Ausführungsbeispiel der Figur 2 unterscheidet sich von dem vorherigen Ausführungsbeispiel nur in drei Punkten: die Walze 8 kann horizontal verfahrbar mittels Gleitleisten angeordnet sein. Da das Ablageband 7 nach der Umlenkrolle 7a aufgrund seiner Dehnung vertikal nachgiebig ist, kann durch ein horizontales Verfahren der Walze 8 von der Umlenkrolle 7a in Richtung Saugkasten 10 der Spalt zwischen Ablageband 7 und Walze 8 variiert werden, was den Umschlingungswinkel der Endlosfilamente 3 um die Walze 8 ändert und damit die verbundene Reibkraft. In diesem Ausführungsbeispiel ist ein weiterer Düsenbalken 16 unterhalb der Saugtrommel 12 und unterhalb des Ablagebandes 7 angeordnet, um eine erste Kompaktierung durch das Ablageband 7 zu erzielen und ggfs. eine Ablösung des vorverfestigten Vlieses 11 vom Ablageband 7 zu unterstützen. Eine weitere Verbesserung der Anlage 1 kann dadurch erreicht werden, indem zumindest eine Umlenkrolle, in diesem Beispiel die Umlenkrolle 7a, verschiebbar angeordnet ist, um die Spannung vom Ablageband 7 zu reduzieren und damit den Austausch der Ablagebänder zu vereinfachen. Diese drei Varianten lassen sich mit jedem Ausführungsbeispiel kombinieren.

In den Ausführungsbeispielen der Figuren 1 und 2 können beide Ablagebänder 4, 7 mit einer identischen Geschwindigkeit betrieben werden. Hierzu muss die Walze 8 mit einer leicht höheren Umfangsgeschwindigkeit betrieben werden, als das Ablageband 7. Die Umfangsgeschwindigkeit kann bis zu 0,5% größer sein, als die Transportgeschwindigkeit des Ablagebandes 7. Damit werden die Endlosfilamente 3 auf dem Ablageband 7 angeschoben, so dass sich der Durchhang der Endlosfilamente 3 im Zwickel zwischen den Ablagebändern 4, 7 reduziert. Alternativ kann auch ein Strecken der Endlosfilamente 3 erfolgen, wenn die Walze 8 mit einer größeren Geschwindigkeit von 2-5 % betrieben wird.

Wird das Ablageband 7 mit einer höheren Geschwindigkeit betrieben als das Ablageband 4, beispielsweise mit bis zu 0,5%, kann die Walze 8 als nicht angetriebene mitlaufende Walze 8 ausgebildet sein. Alternativ kann sie auch angetrieben sein, um mit einem positiven oder negativen Verzug von 2-3% auf die Endlosfilamente 3 zu wirken.

In dem Ausführungsbeispiel der Figur 3 ist die Walze 8 im Endbereich des Ablagebandes 4 angeordnet, und zwar möglichst so, dass die Walze mit der Umlenkrolle 4b zusammenwirkt. An dieser Stelle bildet die Walze 8 mit dem Ablageband 4 einen Spalt, wodurch aufgrund eines kleinen Umschlingungswinkels eine Reibkraft auf die Endlosfilamente 3 wirkt, so dass in Verbindung mit der Umschlingung der Endlosfilamente 3 um die Saugtrommeln 12, 14 eine leichte Zugspannung auf die Endlosfilamente 3 wirkt, so dass diese nicht in den Zwickel zwischen den Ablagebändern 4 und 7 durchhängen. Vorteilhafterweise kann auch hier die Walze 8 als luftdurchlässige und besaugte Walze ausgebildet sein, um die Schleppluft aus der Anlage zu entfernen. Weiterhin wurde hier das Ablageband 7 modifiziert und eine weitere Umlenkrolle 7e eingefügt, um im Bereich des Zwickels Platz für eine weitere Anwendung zu schaffen, beispielsweise für einen Wickel 17 für ein kardiertes Vlies, um dies mit den Endlosfilamenten auf dem zweiten Ablageband 7 zu kombinieren. Um Platz für die Inbetriebnahme oder einen Wechsel des Ablagebandes 7 zu schaffen, ist auch hier die Umlenkrolle 7a zumindest horizontal verschiebbar angeordnet. Die Geschwindigkeit der Ablagebänder 4 und 7 kann in diesem Ausführungsbeispiel identisch sein oder die Geschwindigkeit des Ablagebandes 7 kann geringfügig über der Geschwindigkeit des Ablagebandes 4 liegen. Der Zug auf die Endlosfilamente 3 wird entweder durch die Umschlingung und damit Reibung mit der Walze 8 erzeugt, oder durch die höhere Geschwindigkeit des Ablagebandes 7. Damit kann die Walze nicht angetrieben und mitlaufend ausgeführt werden. Alternativkann die Walze 8 angetrieben werden, um mit dem Ablageband 4 einen positiven oder negativen Verzug von 2-5% einzustellen, so dass entweder die Walze 8 schneller oder langsamer angetrieben wird.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichen

- 1: Anlage

- 2: Spinnerette mit Diffusor
- 3: Endlosfilamente
- 4: Ablageband
- 4a - 4d: Umlenkrollen
- 5: Saugkasten
- 6: Saugkasten
- 7: Ablageband
- 7a - 7e: Umlenkrollen
- 8: Walze
- 9: Düsenbalken
- 10: Saugkasten
- 11: Spinnvlies
- 12: Saugtrommel
- 13: Düsenbalken
- 14: Saugtrommel
- 15: Düsenbalken
- 16: Düsenbalken
- 17: Wickel

## Patentansprüche

1. Anlage (1) zur Herstellung eines Spinnvlieses, umfassend eine Spinnerette mit einem Diffusor (2) zur Herstellung von Endlosfilamenten (3), mit einem ersten Ablageband (4), das ausgebildet ist, die Endlosfilamente (3) zu transportieren und an ein nachfolgendes zweites Ablageband (7) zu übergeben, wobei an dem zweiten Ablageband (7) mindestens eine Einrichtung zur Wasserstrahlverfestigung (9) der Endlosfilamente (3) zu einem Spinnvlies (11) angeordnet ist, wobei das Spinnvlies (11) nachfolgend mittels mindestens einer weiteren Wasserstrahlverfestigung (13, 15) verfestigt und/oder strukturiert wird, wobei das erste Ablageband (4) die Endlosfilamente (3) trocken und unverfestigt transportiert, wobei eine Walze (8) an dem Anfang des zweiten Ablagebandes (7) oder an dem Ende des ersten Ablagebandes (4) angeordnet ist, **dadurch gekennzeichnet, dass** die Endlosfilamente mit einem kleinen Umschlingungswinkel von bis zu 45° um die Walze (8) geführt werden, um den Durchhang der Endlosfilamente (3) im Zwickel zwischen dem ersten und dem zweiten Ablageband (4, 7) zu reduzieren.

2. Anlage nach Anspruch 1, **dadurch gekennzeichnet, dass** die Ablagebänder (4, 7) die Endlosfilamente mit einer Geschwindigkeit von mindestens 250 m/min, vorzugsweise mindestens 400 m/min, transportieren.

3. Anlage nach Anspruch 1, **dadurch gekennzeichnet, dass** die Walze (8) luftdurchlässig ausgebildet ist und besaugbar ausgebildet ist.

4. Anlage nach Anspruch 1, **dadurch gekennzeichnet, dass** die Ablagebänder (4, 7) mit der gleichen Geschwindigkeit betrieben werden.

5. Anlage nach Anspruch 1, **dadurch gekennzeichnet, dass** das zweite Ablageband (7) mit einer höheren Geschwindigkeit betrieben wird, als das erste Ablageband (4).

6. Anlage nach einem der vorhergehenden Ansprüche, **dadurch gekennzeichnet, dass** die Walze (8) antreibbar ist.

7. Anlage nach Anspruch 6, **dadurch gekennzeichnet, dass** zwischen der Umfangsgeschwindigkeit der Walze (8) und der Transportgeschwindigkeit des Ablagebandes (4) oder (7) eine Geschwindigkeitsdifferenz von bis zu 5 % einstellbar ist.

8. Anlage nach einem der vorhergehenden Ansprüche, **dadurch gekennzeichnet, dass** im Bereich des Ablagebandes (7) mindestens eine Saugtrommel (12) mit mindestens einer Wasserstrahlverfestigung angeordnet ist, die das Spinnvlies (11) vom Ablageband (7) aufnimmt und weitertransportiert.

9. Anlage nach Anspruch 8, **dadurch gekennzeichnet, dass** im Bereich der Saugtrommel (12) unterhalb des Ablagebandes (7) ein Düsenbalken (16) angeordnet ist, der ausgebildet ist, das Spinnvlies (11) vom Ablageband (7) zu lösen.

10. Anlage nach einem der vorhergehenden Ansprüche 1 bis 7, **dadurch gekennzeichnet, dass** die Walze (8) ausgebildet ist, horizontal bzw. parallel zum Ablageband (4) oder (7) zu verfahren.

11. Anlage nach einem der vorhergehenden Ansprüche, **dadurch gekennzeichnet, dass** die Ablagebänder (4, 7) als endlos umlaufende Ablagebänder ausgebildet sind, die mittels jeweils mindestens zwei Umlenkrollen geführt werden, wobei mindestens eine Umlenkrolle verschiebbar ausgebildet ist.

12. Anlage nach einem der vorhergehenden Ansprüche, **dadurch gekennzeichnet, dass** der Bereich zwischen den Ablagebändern (4, 7) ausgebildet ist, eine weitere Anlagenkomponente aufzunehmen.

13. Verfahren zur Herstellung eines Spinnvlieses aus Endlosfilamenten, die in einer Spinnerette mit einem Diffusor hergestellt und auf einem ersten Ablageband (4) abgelegt werden, wobei das erste Ablageband (4) die Endlosfilamente zu einem zweiten Ablageband (7) transportiert und an dieses übergibt, wobei die Endlosfilamente auf dem zweiten Ablageband (7) zu einem Spinnvlies (11) mittels Wasserstrahlverfestigung (9) verfestigt werden und nachfolgend mittels mindestens einer weiteren Wasserstrahlverfestigung (13, 15) verfestigt und/oder strukturiert wird, wobei die Endlosfilamente auf dem ersten Ablageband (4) trocken und unverfestigt transportiert werden, **dadurch gekennzeichnet, dass** die Endlosfilamente zumindest teilweise eine Walze (8) von bis zu 45° umschlingen, die an dem Ende des ersten Ablagebandes (4) oder an dem Anfang des zweiten Ablagebandes (7) angeordnet ist, um den Durchhang der Endlosfilamente (3) im Zwickel zwischen dem ersten und dem zweiten Ablageband (4, 7) zu reduzieren.

14. Verfahren nach Anspruch 13, **dadurch gekennzeichnet, dass** die Endlosfilamente mit einer Geschwindigkeit von mindestens 250 m/min, vorzugsweise mindestens 400 m/min, transportiert werden.

15. Verfahren nach Anspruch 13, **dadurch gekennzeichnet, dass** die Walze (8) luftdurchlässig ausgebildet ist und besaugt wird.

16. Verfahren nach Anspruch 13, **dadurch gekennzeichnet, dass** die Ablagebänder (4, 7) mit der gleichen Geschwindigkeit betrieben werden.

17. Verfahren nach Anspruch 13, **dadurch gekennzeichnet, dass** das zweite Ablageband (7) mit einer höheren Geschwindigkeit betrieben wird als das erste Ablageband (4).

18. Verfahren nach Anspruch 13, **dadurch gekennzeichnet, dass** die Walze angetrieben wird.

19. Verfahren nach Anspruch 18, **dadurch gekennzeichnet, dass** zwischen der Umfangsgeschwindigkeit der Walze (8) und der Transportgeschwindigkeit des Ablagebandes (4) oder (7) eine Geschwindigkeitsdifferenz von bis zu 5 % einstellbar ist.

20. Verfahren nach Anspruch 13 bis 19, **dadurch gekennzeichnet, dass** die Walze (8) horizontal bzw. parallel zum Ablageband (4) oder (7) verfahrbar ist.

## Claims

1. An installation (1) for producing a spun-bonded web, comprising a spinnerette with a diffusor (2) for producing endless filaments (3), with a first discharge belt (4), which is formed to transport the endless filaments (3) and to transfer them to a subsequent second discharge belt (7), wherein at least one device for the water jet entangling (9) of the endless filaments (3) to a spun-bonded web (11) is disposed at the second discharge belt (7), wherein in the following the spun-bonded web (11) is entangled and/or textured by means of at least one further water jet entangling (13, 15), wherein the first discharge belt (4) transports the endless filaments (3) in a dry and untangled condition, wherein a roll (8) is disposed at the start of the second discharge belt (7) or at the end of the first discharge belt (4), **characterized in that** the endless filaments are guided around the roll (8) at a smaller wrap angle of up to 45°, in order to reduce the sagging of the endless filaments (3) in the nip between the first and the second discharge belt (4, 7).

2. The installation according to claim 1, **characterized in that** the discharge belts (4, 7) transport the endless filaments at a speed of at least 250 m/min, preferably of at least 400 m/min.

3. The installation according to claim 1, **characterized in that** the roll (8) is formed to be air-permeable and suctionable.

4. The installation according to claim 1, **characterized in that** the discharge belts (4, 7) are operated at the same speed.

5. The installation according to claim 1, **characterized in that** the second discharge belt (7) is operated at a higher speed than the first discharge belt (4).

6. The installation according to any of the preceding claims, **characterized in that** the roll (8) is drivable.

7. The installation according to claim 6, **characterized in that** a speed difference of up to 5 % is adjustable between the circumferential speed of the roll (8) and the transport speed of the discharge belt (4) or (7).

8. The installation according to any of the preceding claims, **characterized in that**, in the area of the discharge belt (7), at least one suction roll (12) is disposed with at least one water jet entangling, which picks up the spun-bonded web (11) from the discharge belt (7) and continues to transports it.

9. The installation according to claim 8, **characterized in that**, in the area of the suction drum (12), underneath the discharge belt (7), a nozzle bar (16) is disposed, which is formed to loosen the spun-bonded web (11) from the discharge belt (7).

10. The installation according to any of the preceding claims 1 to 7, **characterized in that** the roll (8) is formed to travel horizontally, respectively parallel to the discharge belt (4) or (7).

11. The installation according to any of the preceding claims, **characterized in that** the discharge belts (4, 7) are formed as continuously circulating discharge belts, which are guided by means of respectively two deflector pulleys, wherein at least one deflector pulley is displaceably formed.

12. The installation according to any of the preceding claims, **characterized in that** the area between the discharge belts (4, 7) is formed to accommodate a further installation component.

13. A method for producing a spun-bonded web from endless filaments, which are produced in a spinnerette with a diffusor and are discharged onto a first discharge belt (4), wherein the first discharge belt (4) transports the endless filaments to a second discharge belt (7) and transfers them to said belt, wherein the endless filaments are entangled to a spun-bonded web (11) on the second discharge belt (7) by means of water jet entangling (9) and subsequently are entangled and/or textured by means of at least one further water jet entangling (13, 15), wherein the endless filaments are transported on the first discharge belt (4) in a dry and non-entangled condition, **characterized in that** the endless filaments at least partially wrap around a roll (8) at up to 45°, which is disposed at the end of the first discharge belt (4) or at the beginning of the second discharge belt (7), in order to reduce the sagging of the endless filaments (3) in the nip between the first and the second discharge belts (4, 7).

14. The method according to claim 13, **characterized in that** the endless filaments are transported at a speed of at least 250 m/min, preferably of at least 400 m/min.

15. The method according to claim 13, **characterized in that** the roll (8) is formed to be air-permeable and is suctioned.

16. The method to claim 13, **characterized in that** the discharge belts (4, 7) are operated at the same speed.

17. The method according to claim 13, **characterized in that** the second discharge belt (7) is operated at a higher speed than the first discharge belt (4).

18. The method according to claim 13, **characterized in that** the roll is driven.

19. The method according to claim 18, **characterized in that** a speed difference of up to 5 % is adjustable between the circumferential speed of the roll (8) and the transport speed of the discharge belt (4) or (7).

20. The method according to claim 13 to 19, **characterized in that** the roll (8) is displaceable horizontally, respectively parallel to the discharge belt (4) or (7).

## Revendications

1. Installation (1) pour la fabrication d'une nappe non-tissée, comportant une buse de filage avec un diffuseur (2) pour la fabrication de filaments sans fin (3), avec une première courroie de dépôt (4), laquelle est aménagée à transporter les filaments sans fin (3) et à les transférer à une deuxième courroie de dépôt (7) suivante, dans laquelle sur la deuxième courroie de dépôt (7) est agencé au moins un dispositif pour la consolidation par jets d'eau (9) des filaments sans fin (3) pour en faire une nappe non-tissée (11), dans laquelle par la suite la nappe non-tissée (11) est consolidée et/ou texturée au moyen d'au moins une autre consolidation par jets d'eau (13, 15), dans laquelle la première courroie de dépôt (4) transporte les filaments sans fin (3) de façon sèche et non-consolidée, dans laquelle un rouleau (8) est agencé au début de la deuxième courroie de dépôt (7) ou à la fin de la première courroie de dépôt (4), **caractérisée en ce que** les filaments sans fin sont guidés autour du rouleau (8) avec un petit angle d'enroulement jusqu'à concurrence de 45° pour réduire l'affaissement des filaments sans fin (3) dans le gousset entre la première et la deuxième courroie de dépôt (4, 7).

2. Installation selon la revendication 1, **caractérisée en ce que** les courroies de dépôt (4, 7) transportent les filaments sans fin à une vitesse au moins de 250 m/min, de préférence au moins de 400 m/min.

3. Installation selon la revendication 1, **caractérisée en ce que** le rouleau (8) est aménagé de façon à être perméable à l'air et aspirable.

4. Installation selon la revendication 1, **caractérisée en ce que** les courroies de dépôt (4, 7) sont opérées à la même vitesse.

5. Installation selon la revendication 1, **caractérisée en ce que** la deuxième courroie de dépôt (7) est opérée à une vitesse supérieure à celle de la première courroie de dépôt (4).

6. Installation selon l'une des revendications précédentes, **caractérisée en ce que** le rouleau (8) est entraînable.

7. Installation selon la revendication 6, **caractérisée en ce qu'**une différence de vitesse jusqu'à concurrence de 5 % est réglable entre la vitesse circonférentielle du rouleau (8) et la vitesse de transport de la courroie de dépôt (4) ou (7).

8. Installation selon l'une des revendications précédentes, **caractérisée en ce que**, dans la région de la courroie de dépôt (7), est agencé au moins un rouleau d'aspiration (12) avec au moins une consolidation par jets d'eau, laquelle soulève la nappe non-tissée (11) de la courroie de dépôt (7) et continue à la transporter.

9. Installation selon la revendication 8, **caractérisée en ce que**, dans la région du rouleau d'aspiration (12), en-dessous de la courroie de dépôt (7) est agencée une barre à buses (16), laquelle est aménagée à détacher la nappe non-tissée (11) de la courroie de dépôt (7).

10. Installation selon l'une des revendications précédentes 1 à 7, **caractérisée en ce que** le rouleau (8) est aménagé à se déplacer horizontalement, respectivement parallèlement par rapport à la courroie de dépôt (4) ou (7).

11. Installation selon l'une des revendications précédentes, **caractérisée en ce que** les courroies de dépôt (4, 7) sont aménagées comme courroies de dépôt circulantes sans fin, lesquelles sont respectivement guidées au moyen d'au moins deux poulies de renvoi, dans laquelle au moins une poulie de renvoi est aménagée de façon déplaçable.

12. Installation selon l'une des revendications précédentes, **caractérisée en ce que** la région entre les courroies de dépôt (4, 7) est aménagée à accommoder un autre composant de l'installation.

13. Méthode pour la fabrication d'une nappe non-tissée à partir de filaments sans fin, qui sont fabriqués dans une buse de filage avec un diffuseur et déposés sur une première courroie de dépôt (4), dans laquelle la première courroie de dépôt (4) transporte les filaments sans fin vers une deuxième courroie de dépôt (7) et les transfert à cette dernière, dans laquelle les filaments sans fin sont consolidés sur la deuxième courroie de dépôt (7) pour en faire une nappe non-tissée (11) au moyen de consolidation par jets d'eau (9) et par la suite sont consolidés et/ou texturés au moyen d'au moins une autre consolidation par jets d'eau (13, 15), dans laquelle les filaments sans fin sont transportés sur la première courroie de dépôt (4) de façon sèche et non-consolidée, **caractérisée en ce que** les filaments sans fin enroulent au moins partiellement un rouleau (8) jusqu'à concurrence de 45°, lequel est agencé à la fin de la première courroie de dépôt (4) ou en début de la deuxième courroie de dépôt (7) pour réduire l'affaissement des filaments sans fin (3) dans le gousset entre la première et la deuxième courroie de dépôt (4, 7).

14. Méthode selon la revendication 13, **caractérisée en ce que** les filaments sans fin sont transportés à une vitesse au moins de 250 m/min, de préférence au moins de 400 m/min.

15. Méthode selon la revendication 13, **caractérisée en ce que** le rouleau (8) est aménagé de façon à être perméable à l'air et est aspiré.

16. Méthode selon la revendication 13, **caractérisée en ce que** les courroies de dépôt (4, 7) sont opérées à la même vitesse.

17. Méthode selon la revendication 13, **caractérisée en ce que** la deuxième courroie de dépôt (7) est opérée à une vitesse supérieure à celle de la première courroie de dépôt (4).

18. Méthode selon la revendication 13, **caractérisée en ce que** le rouleau est entraîné.

19. Méthode selon la revendication 18, **caractérisée en ce qu'**une différence de vitesse jusqu'à concurrence de 5 % est réglable entre la vitesse circonférentielle du rouleau (8) et la vitesse de transport de la courroie de dépôt (4) ou (7).

20. Méthode selon la revendication 13 à 19, **caractérisée en ce que** le rouleau (8) est déplaçable horizontalement, respectivement parallèlement par rapport à la courroie de dépôt (4) ou (7).
